# FASCICULE DE BREVET EUROPEEN

(11) **EP 0 365 446 B1**
(45) Date de publication et mention de la délivrance du brevet: **16.02.1994**
(21) Numéro de dépôt: 89420393.4
(22) Date de dépôt: 16.10.1989
(51) Int. Cl.: B61C 11/00, B61B 13/00

(54) **Machine de transfert libre, à chariots indépendants et motorisés, et à module d'orientation de tels chariots**
Transfermaschine mit unabhängigen, motorisierten Wagen und mit einem Modul zur Richtungssteuerung solcher Wagen
Transfer machine with independent motorized carriages and with an orientation module for such carriages

(30) Priorité: 17.10.1988 FR 8814302; 30.06.1989 FR 8909077
(43) Date de publication de la demande: 25.04.1990
(73) Titulaire: ADL AUTOMATION SOCIETE A RESPONSABILITE LIMITEE :, F-26120 Malissard (FR)
(72) Inventeur: Marie, Bruno Alexis Eugène, F-42230 Roche la Moliere (FR); Teissier, Etienne Maurice, Malissard F-26120 Chabeuil (FR)
(74) Mandataire: Ropital-Bonvarlet, Claude

(56) Documents cités:
- EP-A- 0 284 316
- BE-A- 510 916
- FR-A- 2 565 921
- US-A- 4 416 202

## Description

La présente invention concerne le domaine du transport de charges diverses ou de pièces d'ouvrages entre des postes de travail ou d'intervention qui peuvent être d'exécution, de contrôle, d'assemblage, de montage, de vérification, etc.

La nécessité de recourir à un transfert automatique entre des postes d'intervention successifs s'est fait ressentir déjà depuis longtemps, dans le but de rationaliser un processus de fabrication, d'assemblage, de montage ou de traitement et de réduire, voire supprimer, l'intervention humaine à chacune des phases opératoires d'un tel processus.

Pour atteindre cet objectif, l'art antérieur connaît plusieurs solutions qui peuvent être classées en deux familles correspondant, respectivement, aux machines-transferts à chariots liés et aux machines-transferts à chariots libres.

La présente invention est relative aux machines-transferts à chariots libres et, plus particulièrement, à celles comportant des chariots libres indépendants et motorisés.

De telles machines-transferts ont, incontestablement, apporté des améliorations notables en offrant, notamment, une possibilité de modulation de la vitesse de déplacement de chaque chariot entre les postes d'intervention.

L'implantation de telles machines et leur mise en service ont, toutefois, permis de constater que, malgré les avantages indéniables qu'elles apportaient, elles se trouvaient encore pénalisées par l'absence de souplesse qu'offrait leur configuration dans la possibilité d'adaptation du circuit de circulation qu'elles définissent pour les chariots.

Or, les impératifs économiques d'utilisation de telles machines-transferts, d'un prix de revient assurément élevé, impliquent qu'elles puissent offrir une adaptation de la configuration de la voie de circulation pour les chariots, afin de leur assurer une flexibilité d'utilisation pour le déroulement de processus de contrôle, d'assemblage, de montage, de vérification, susceptibles de connaître des phases de déroulement variables selon les exigences d'intervention sur les charges ou pièces d'ouvrage portées par les chariots et transférées par ces derniers de poste en poste.

Par ailleurs, une machine-transfert possédant au moins une voie de circulation rectiligne demande, dans des cas fréquents, l'implantation de dérivations pour amener les chariots face à des postes de travail exclus de la ligne de cheminement, lorsque, par exemple, leur temps d'exécution est supérieur à celui le plus long ayant été pris comme base pour la détermination du cycle de fonctionnement global.

Dans un tel cas, il est donc nécessaire de prévoir une dérivation de sortie, une voie de cheminement jusqu'au poste et une dérivation de rentrée pour que le chariot puisse réintégrer la voie de circulation principale.

Dans des implantations de type plus ou moins complexe, il est également fréquent de rencontrer des dérivations pour des postes contigus qui font donc intervenir les mêmes exigences.

Il est nécessaire, dans un tel cas, de prévoir pour deux postes dérivés contigus et pour chacun d'eux, une dérivation d'entrée, une branche de transfert et une dérivation de sortie.

L'installation fait donc intervenir des dérivations contigües à fonctions spécifiques qui accroissent notablement l'implantation et l'encombrement.

Outre le cas de configuration ci-dessus, il serait aussi souhaitable, dans les machines-transferts à circuit de circulation plus ou moins complexe, c'est-à-dire initialement conçues pour offrir une grande flexibilité d'adaptation, de pouvoir disposer d'un module à même d'assurer une communication entre deux voies de circulation à caractère privilégié ou principal.

Une telle possibilité permettrait de transférer des chariots d'une voie à l'autre selon le programme de circulation à exécuter temporairement avec une même installation susceptible d'être mise en oeuvre pour des programmes différents.

Il peut donc être considéré que la technique actuelle exprime le besoin de disposer d'une machine-transfert à chariots libres, indépendants et motorisés, comportant des moyens pour orienter le cheminement des chariots le long de la voie de circulation qui peut, ainsi, présenter, en plan, une configuration flexible en relation avec différents postes d'intervention.

L'art antérieur a proposé, par le brevet **US-A-4 416 202**, une machine de transfert libre comprenant une voie de circulation établie en relation avec des postes d'intervention et constituée par deux rails délimitant des surfaces de roulement et des surfaces de guidage verticales. La voie de circulation comporte au moins deux segments de voie rectilignes faisant entre-eux un angle donné. Un module d'orientation des chariots est interposé entre les deux segments rectilignes et comprend un plateau de roulement s'étendant dans le plan des surfaces de roulement. La machine comporte des chariots roulants, indépendants, portés, guidés et entraînés le long de la voie pour transférer de poste en poste des charges qu'ils supportent. Chaque chariot comporte des roues porteuses coopérant avec les surfaces de roulement et des galets de guidage latéraux coopérant avec les surfaces de guidage. Une telle machine ne donne pas satisfaction en ce qui concerne le guidage de chariots motorisés dans les parties courbes de la voie de circulation.

L'art antérieur a proposé, également, par le brevet **BE-A- 510 916**, un véhicule ferroviaire équipé de quatre unités de roulement et circulant sur une voie constituée par deux rails. Chaque unité de roulement est formée par une paire de roues de diamètres différents montées sur un balancier. Dans les zones courbes, l'un des rails est remplacé par une portion de virage plane, de sorte que le véhicule est guidé par le rail à profil normal avec lequel coopère une unique roue de l'unité de roulement. Un tel véhicule est apte à franchir des courbes possédant des petits rayons de courbure. Un tel véhicule présente une structure relativement complexe et ne permet pas l'implantation de postes d'aiguillage de structure simple.

L'objet de l'invention est de proposer des moyens simples, robustes et efficaces permettant de changer la trajectoire des chariots et de modifier l'organisation en plan de la voie de circulation.

L'objet de l'invention est, plus particulièrement, conçu pour permettre l'implantation de changements de direction ou de virages dans le circuit de circulation que définit la voie.

Un autre objet de l'invention est aussi de rendre possible l'implantation de postes d'aiguillage permettant de diriger un chariot suivant un tronçon de voie de circulation vers l'une ou l'autre de deux voies dérivées se raccordant ou non à la voie principale.

Un objet supplémentaire de l'invention est de proposer l'implantation possible d'un segment de voie de circulation à fonction d'intercommunication entre au moins une voie de circulation principale et une voie dérivée, un tel segment pouvant assumer une fonction de circulation à double sens.

Selon l'invention, un tel segment d'intercommunication est conçu pour permettre l'implantation d'un tronçon commun de circulation entre deux segments de voies rectilignes susceptibles d'être parcourues dans les deux sens de circulation par des chariots roulants. Un tel segment constitue, en d'autres termes, un module d'orientation et de circulation possible en x, aisément implantable entre deux segments de voies rectilignes.

Pour atteindre les objectifs ci-dessus, la machine de transfert libre selon l'invention est du type comprenant :
- une voie de circulation :
   . établie en relation avec des postes d'intervention,
   . constituée par deux rails délimitant des surfaces de roulement et des surfaces de guidage verticales,
   . comportant au moins deux segments de voies rectilignes faisant entre-eux un angle donné et, entre ces segments, un module d'orientation des chariots comprenant un plateau de roulement s'étendant dans le plan des surfaces de roulement,
- et des chariots roulants indépendants, portés, guidés et entraînés le long de la voie pour transférer de poste en poste des charges qu'ils supportent et comportant chacun :
   . des roues porteuses coopérant avec les surfaces de roulement,
   . et des galets de guidage latéraux coopérant avec les surfaces de guidage.

Selon l'invention, le module d'orientation des chariots est caractérisé en ce qu'il comporte au moins une glissière latérale de guidage située du côté intérieur par rapport à la voie et composée de deux tronçons rectilignes de longueur au moins égale à la demi-longueur des chariots et alignés avec les surfaces de guidage verticales latérales homologues de l'un des rails des deux segments de voie, lesdits tronçons étant réunis par un tronçon courbe sensiblement centré sur un centre situé du côté intérieur à ladite glissière par rapport à la voie,
et en ce que chaque chariot comporte au moins un groupe latéral de galets de pivotement situé sur l'axe transversal médian du chariot et destiné à coopérer avec la glissière latérale de guidage, afin d'assurer le guidage du chariot.

Diverses autres caractéristiques ressortent de la description faite ci-dessous en référence aux dessins annexés qui montrent, à titre d'exemples non limitatifs, des formes de réalisation de l'objet de l'invention.

La **fig. 1** est une vue en plan schématique illustrant une machine de transfert libre conforme à l'invention.

La **fig. 2** est une vue en plan partielle correspondant, à plus grande échelle, à la **fig. 1**.

Les **fig. 3** et **4** sont des coupes transversales prises, respectivement, selon les lignes **III-III** et **IV-IV** de la **fig. 2**.

La **fig. 4a** est une coupe transversale montrant, à plus grande échelle, un détail de la **fig. 4**.

La **fig. 5** est une coupe-élévation prise à échelle différente selon la ligne **V-V** de la **fig. 2**.

La **fig. 6** est une vue en plan prise selon la ligne **VI-VI** de la **fig. 5**.

La **fig. 7** est une vue en coupe transversale développée prise, à plus grande échelle, selon la ligne courbe **VII-VII** de la **fig. 2**.

La **fig. 8** est une vue en plan, analogue à la **fig. 2**, mais montrant une variante de réalisation.

La **fig. 9** est une coupe transversale prise sensiblement selon la ligne **IX-IX** de la **fig. 8**.

La **fig. 10** est une vue en plan, analogue à la **fig. 8**, mais illustrant une autre position caractéristique.

La **fig. 11** est une vue en plan représentant un développement de l'objet de l'invention.

La **fig. 1** montre, de façon schématique, une machine-transfert selon l'invention composée d'une voie de circulation **I** permettant de déplacer des pièces ou charges diverses entre des postes d'intervention **P₁** à **P₇**. Ces postes d'intervention peuvent être de toute nature appropriée en fonction des interventions à mener, telles que celles consistant en l'assemblage, le traitement, le montage, la vérification, l'usinage des charges ou pièces d'ouvrages. De tels postes sont connus de l'homme de l'art et n'ont pas à être plus avant décrits dans ce qui suit.

La voie de circulation **I** est établie en circuit fermé entre une table **T₁** de chargement des pièces à transporter et une table **T₂** de déchargement de telles pièces. La voie de circulation **I** est principalement constituée, comme cela ressort des **fig. 2** et **3**, par deux rails parallèles **R₁** et **R₂** montés sur une structure porteuse **II**. Les rails **R₁** et **R₂** sont réalisés de toute manière convenable pour délimiter, par leurs faces en regard, des surfaces de roulement **1** et des surfaces latérales de guidage **2**, respectivement horizontales et verticales, en considération d'une section droite transversale à l'axe de symétrie **x** de la voie de circulation.

Les surfaces **1** et **2** sont destinées à assurer le support et le guidage de chariots **5** motorisés comprenant, tel que cela ressort des **fig. 3 à 6**, une platine **6** pourvue, sur sa face supérieure, de moyens permettant d'assurer l'adaptation amovible et centrée de pièces ou de charges devant être transférées de poste en poste. Ces moyens, ordinaires dans le cadre d'une machine-transfert, ne sont pas représentés aux dessins.

La platine **6** porte, sur sa face inférieure, des galets **7** faisant légèrement saillie par rapport aux faces latérales pour coopérer avec les surfaces de guidage **2**. La surface inférieure de la platine **6** porte, par ailleurs, des organes de roulement **8** destinés à coopérer avec les surfaces **1**. Les organes de roulement **8** sont, de préférence, constitués par des roues à bandage organisées sous la forme d'un train arrière **9** et d'un train avant **10**. Le train arrière **9** est associé à un groupe moteur **11**, par exemple du type électrique, alimenté à partir de batteries rechargeables embarquées **12**.

La machine de transfert libre, du type décrit ci-dessus, comprend selon l'invention, entre deux segments rectilignes **S₁** et **S₂** de voie de circulation (**fig. 2**), un module d'orientation **13** comprenant un plateau de roulement **14** porté par une structure **15**. Le plateau **14** est placé dans le plan horizontal des surfaces de roulement **1** des segments **S₁** et **S₂** auxquels il se raccorde par deux côtés adjacents **14₁** et **14₂**, parallèles aux bords extrêmes transversaux des segments **S₁** et **S₂**. Les côtés **14₁** et **14₂** définissent entre eux un angle α, égal à un angle donné β que forment entre eux les axes longitudinaux **x** des segments **S₁** et **S₂**. Dans la réalisation représentée à la **fig. 2**, les angles α et β sont égaux à 90°. Il doit, bien entendu, être considéré que les angles α et β pourraient adopter toute autre valeur angulaire sans sortir du cadre de l'invention.

Le plateau **14** supporte une glissière latérale de guidage **16** qui est composée de deux tronçons rectilignes **17₁** et **17₂**, de longueur égale au moins à la moitié de celle du chariot **5** et réunis par un tronçon courbe **18**. La glissière **16** est portée par le plateau **14**, de manière que ses tronçons rectilignes **17** soient alignés avec les rails **R₁** des segments **S₁** et **S₂** situés du côté intérieur par rapport au changement de direction que forment les segments **S₁** et **S₂**. La glissière **16** est constituée par un profil à section droite transversale en **"U"** possédant, comme illustré par la **fig. 4a**, un fond **19** situé dans un plan surélevé par rapport à celui des surfaces de roulement **1** et du plateau **14** et des faces latérales **20** et **21** parallèles entre elles. La face latérale **20**, correspondant aux tronçons **17₁** et **17₂**, est alignée avec les surfaces de guidage **2** des rails intérieurs **R₁** des segments **S₁** et **S₂**.

Le tronçon courbe **18** est sensiblement centré sur un centre fictif **C** situé du côté intérieur à la glissière **16** par rapport à la voie de circulation. De préférence, le tronçon courbe **18** est défini par deux courbes sensiblement paraboliques se développant chacune dans le prolongement du tronçon rectiligne correspondant et se raccordant entre elles sur un axe géométrique **y** bissecteur de l'angle β défini entre les segments **S₁** et **S₂**. Les deux courbes constitutives du tronçon **18** peuvent être symétriques ou dissymétriques.

Le tronçon courbe **18** est exécuté de manière que le fond de la glissière délimitée comporte, comme représenté à la **fig. 7**, une partie centrale **22** surélevée, raccordée par deux rampes inclinées **23** au fond des tronçons rectilignes **17₁** et **17₂**.

La glissière **16** peut être constituée par une pièce indépendante rapportée sur le plateau de roulement **14** ou, encore, être usinée directement à partir de ce dernier.

La machine de transfert selon l'invention fait, également, intervenir, sur l'un au moins et de préférence sur les deux côtés latéraux de chaque chariot **5**, un groupe latéral **25** de galets de pivotement adaptés sous la face inférieure de la platine **6**. Le groupe **25** comprend un galet **26**, dit de délestage, dont l'axe de rotation horizontal est situé sur l'axe médian transversal **z** du chariot **5**. Le galet de délestage **26** est disposé de manière à pouvoir coopérer par roulement avec le fond **19** de la glissière **16**.

Le groupement **25** comprend, par ailleurs, de part et d'autre et à égale distance de l'axe du galet de délestage **26**, deux galets suiveurs **27** dont les axes parallèles sont perpendiculaires au plan de la platine **6**. Les axes des galets **27** sont également disposés de manière que ces galets fassent saillie latéralement d'une même mesure que les galets de guidage **7**. Les galets **27** sont montés de manière à être situés dans un plan parallèle à celui de la platine **6** et inférieur à celui des galets **7** qui se trouvent disposés au-dessus de la glissière **16** (**fig. 5**).

Les moyens selon l'invention, tels que décrits ci-dessus, permettent d'assurer le support et le guidage d'un chariot **5** sur la voie **I** et de le faire circuler, par exemple, dans le sens de la flèche **f₁** par ses propres moyens, par exemple le long du segment **S₁**. Le chariot **5** roule par les roues **8** sur les surfaces de roulement **1**, en étant guidé latéralement par l'intermédiaire des galets **7** et des galets suiveurs **27** coopérant avec les surfaces de guidage **2** des rails **R₁** et **R₂**.

Lorsque le chariot **5** quitte le segment **S₁** et aborde le plateau **14**, les galets de guidage antérieurs **7** abandonnent les rails **R₁** et **R₂**. Le chariot **5** poursuit, cependant, sa trajectoire rectiligne parallèlement à l'axe **x** du segment **S₁**, étant donné que son guidage est toujours assuré par les galets de guidage postérieurs **7** et par les galets suiveurs **27** des deux groupes latéraux **25**.

Lorsque sensiblement la moitié du chariot **5** a quitté le segment **S₁**, le premier des galets suiveurs **27** du groupe latéral **25** correspondant au rail intérieur **R₁** aborde la glissière **16** en pénétrant dans le tronçon rectiligne **17₁**. Dans cet état temporaire, le guidage du chariot **5** est toujours assuré parallèlement à l'axe **x** par l'intermédiaire des galets suiveurs du groupe **25** intérieur et par les galets de guidage postérieurs **7**. La poursuite du déplacement du chariot **5**, sensiblement dans la direction **f₁**, a pour effet de faire coopérer les deux galets suiveurs **27** du groupe **25** intérieur avec le segment **17₁**.

Lorsque les galets suiveurs **27** ont parcouru toute la longueur du tronçon **17₁**, les galets postérieurs **7** ont abandonné les surfaces de roulement **2** des rails **R₁** et **R₂**. Le chariot **5** se trouve, alors, pris en charge uniquement par le tronçon **17₁**, tout en roulant par les roues **8** sur le plateau **14**.

La progression continue du chariot **5** amène le galet de délestage **26** à gravir la rampe inclinée **23** et, par conséquent, à surélever le côté longitudinal du chariot **5** intérieur par rapport au centre **C**. Ce délestage, ne laissant subsister qu'un appui sur les roues extérieures par rapport au centre **C**, intervient juste avant que les galets suiveurs **27** abordent le tronçon courbe **18**. Les galets **27** suivent, alors, une trajectoire courbe provoquant le pivotement du chariot **5** qui suit un cheminement en virage sur l'aire de pivotement que constitue le plateau de roulement **14**. La surélévation ou le délestage du côté intérieur du chariot **5** permet d'adopter un train moteur arrière **9** du type à arbre d'entraînement unique.

Lorsque les galets suiveurs **27** quittent le tronçon courbe **18**, le chariot **5** se trouve aligné parallèlement à l'axe **x** du segment **S₂**. Dans cette situation, le galet de délestage suit la rampe inclinée **23** située en aval par rapport au sens de circulation et rétablit donc progressivement l'appui des roues du chariot intérieures au virage effectué. Le chariot **5** prend de nouveau appui par ses quatre roues sur le plateau **14** qu'il quitte, progressivement, pour pénétrer à l'intérieur du segment **S₂**.

A l'inverse de ce qui est dit précédemment, les galets antérieurs **7** coopérent alors avec les surfaces de guidage **2** des rails **R₁** et **R₂** et assurent la prise en charge du chariot **5** qui reste guidé, aussi, par les galets suiveurs **27** coopérant toujours avec la glissière **16**. Lorsque le chariot **5** est engagé de moitié dans le segment **S₂**, les galets suiveurs **27** des deux côtés coopèrent avec les surfaces **2** des rails **R₁** et **R₂** qui reprennent en charge le guidage du chariot **5**.

Ainsi que cela ressort de ce qui précède, par l'intermédiaire de moyens simples, il devient possible de faire effectuer, à un chariot **5**, des virages de toute amplitude angulaire déterminée entre des segments **S₁** et **S₂** constitutifs d'une voie de circulation **I** dont le parcours peut ainsi être exactement aménagé et choisi en fonction de la configuration en plan devant lui être conférée pour une meilleure adaptation ou implantation des postes d'intervention.

Les moyens de l'invention sont de structure simple n'impliquant qu'une coopération statique et peuvent donc être prévus, sans qu'il en résulte un surcoût notable du prix de revient d'une machine-transfert.

L'exemple, donné en référence ci-dessus, concerne l'implantation d'un module d'orientation imposant, à un chariot **5**, un virage à droite dans le sens de circulation selon la flèche **f₁**. Il doit, bien entendu, être considéré que les moyens de l'invention permettent de réaliser un module d'orientation imposant un virage à gauche au chariot **5**. Dans un tel cas, la glissière **16** est disposée de façon symétrique pour être alignée avec le rail **R₂** qui constitue, alors, le rail interne par rapport au centre **C**.

A titre d'exemple, la **fig. 1** montre qu'il est possible de disposer côte à côte deux modules d'orientation **13**, lorsqu'il convient d'imposer une trajectoire de raccordement en double virage entre deux segments **S₁** et **S₂** dont les axes **x** sont, alors, parallèles.

Les **fig. 8** et **9** montrent un développement de l'invention selon lequel le module d'orientation **13** est également réalisé pour assumer une fonction d'aiguillage entre un segment de voie de circulation **S₁**, considéré comme amont par rapport au sens de circulation selon la flèche **f₁**, et l'un ou l'autre de deux segments **S₂** et **S₃** dont l'un fait un angle donné par rapport au segment **S₁**, alors que l'autre est établi en alignement avec ce dernier.

Selon cette variante, la glissière **16** comporte un tronçon **18** constitué par un secteur **30** répondant aux mêmes caractéristiques constructives que ci-dessus, mais réalisé de façon indépendante des deux tronçons rectilignes **17₁** et **17₂** non attenants portés par le plateau **14**. Le secteur **30** est monté sur le plateau **14** par l'intermédiaire d'un pivot **31**, de manière à pouvoir occuper une première position dans laquelle il se raccorde exactement aux tronçons **17₁** et **17₂**, comme illustré par la **fig. 8**, ou une seconde position, telle qu'illustrée par la **fig. 10**, dans laquelle il est effacé par rapport au segment **17₁**, de telle manière que la face courbe extérieure de ce tronçon **18** soit situé au moins en alignement avec la face **20** du tronçon **17₁**.

Les **fig. 8** et **9** montrent que le module **13** comprend, en plus, dans cet exemple de réalisation, une aiguille **32** constituée par un segment rectiligne de glissière à section droite transversale de même conformation que les tronçons **17₁** et **17₂**. L'aiguille **32** est montée sur le plateau de roulement **14**, par l'intermédiaire d'un pivot vertical **33** situé à proximité du segment **S₃** et sensiblement dans l'alignement du rail **R₂** de ce dernier. L'aiguille **32** est attelée, par sa partie terminale proche du segment **S₁**, à une biellette **34** disposée sous le plateau **14**. La liaison, entre l'aiguille **32** et la biellette **34**, est assurée par un axe **35** traversant une lumière **36** ménagée dans le plateau **14**. La biellette **34** est également attelée par un axe **37** à un organe moteur **38** fixé sous le plateau **14**. L'axe **37** porte une manivelle **39** articulée au secteur **30** par un axe **40** traversant une lumière oblongue **41** du plateau **14**. La longueur de la biellette **34** est telle que, dans la position du secteur **30** en raccordement avec les tronçons **17₁** et **17₂**, la partie terminale de l'aiguille **32** proche du segment **S₁** soit décalée vers l'extérieur par rapport au rail **R₂** de ce segment.

Dans cette position, telle qu'illustrée par la **fig. 8**, un chariot **5** suivant le segment **S₁** est pris en charge par la glissière **16**, comme dit précédemment, pour être orienté en direction du segment **S₂** après avoir effectué un virage sur le plateau **14**.

Lorqu'il convient, au contraire, d'aiguiller un chariot **5** en direction du segment **S₃**, l'organe moteur **38** est commandé pour placer le secteur **30** en position d'effacement par rapport au tronçon **17₁**. Dans cette position, illustrée par la **fig. 10**, l'aiguille **32** est sollicitée en pivotement sur le pivot **33**, de manière à être alignée, par la face **20**, avec les surfaces de guidage **2** des rails **R₂** des segments **S₁** et **S₃**.

Un chariot suivant le segment **S₁** progresse ainsi dans le sens de la flèche **f₁**, abandonne les surfaces de guidage **2** des rails **R₁**, **R₂** du segment **S₁** et se trouve pris en charge et guidé par les galets suiveurs **27** coopérant avec l'aiguille **32**. Le chariot **5** est ainsi maintenu en progression guidé parallèlement à l'axe **x**, au moment où il quitte le segment **S₁** et durant tout son déplacement sur le plateau **14** assuré par l'aiguille **32**.

La prise en charge du chariot **5** par le segment **S₃** s'effectue par la coopération des galets antérieurs **7** puis, ensuite, par les galets suiveurs **27**, dès que ceux-ci progressent à l'intérieur du segment **S₃**.

Les moyens selon l'invention, décrits en référence aux **fig. 9** et **10**, permettent de réaliser, facilement, des aiguillages entre deux voies de dérivation aval par rapport à une voie amont ou inversement. Il devient ainsi possible de réaliser des configurations, exactement adaptées au processus d'intervention devant intervenir ou, encore, au meilleur choix d'implantation des postes d'intervention.

L'une des caractéristiques de l'objet de l'invention est de permettre l'exécution de virages ou d'aiguillages imposée à des chariots libres, indépendants et motorisés, sans faire intervenir de modifications fondamentales de la structure de ces chariots, hormis l'adaptation des groupes de galets latéraux **25**.

Il convient de noter que les moyens selon l'invention ne font, pour l'essentiel, intervenir entre eux qu'une coopération statique. Une adaptation peut ainsi être assurée à un faible coût, même sur des machines-transferts déjà existantes.

La simplicité des moyens selon l'invention permet d'exécuter, facilement, des voies de circulation de trajets plus ou moins complexes incluant des voies de dérivation, en boucle ou non, permettant le déroulement de procédé d'intervention, de cycles ou de fréquences variables, offrant une réelle flexibilité d'utilisation à une telle machine de transfert.

Il convient de noter que le tronçon segmenté **30** comporte un bord transversal **42** incliné destiné au raccordement avec un bord complémentaire **43** présenté par le tronçon **17₁**.

Selon l'invention, il est également prévu de constituer un module d'orientation **13** qui soit à même de permettre une circulation entre deux branches de circulation **Va** et **Vb** avec passage de l'une à l'autre et, de préférence, dans les deux sens de circulation. Un tel module **13**, schématisé à la **fig. 1**, est conçu de manière qu'un chariot **5** circulant sur la branche **Va** puisse être dérivé vers la branche **V′b** ou inversement ou encore qu'un tel chariot circulant sur la branche **Vb** puisse être dérivé sur la branche **V′a** ou inversement.

A cet effet, tel qu'illustré par la **fig. 11**, le module **13** est conçu pour délimiter un tronçon commun **TC** de circulation entre les branches **Va** et **Vb** auxquelles il se raccorde par deux segments de voie intercalaires **SIa** et **SIb**. Le module **13** présente ainsi en plan une configuration en **x** qui est obtenue en mettant en oeuvre les moyens suivants.

Le module **13** comprend un plateau **14** qui est interposé entre les branches **Va**, **Vb** et **V′a**, **V′b** auxquelles il se raccorde comme dit précédemment. Le plateau **14** supporte quatre ensembles **E₁** **à E₄** chacun constitué sensiblement comme décrit en référence aux **fig. 8** et **9** en étant disposés dans l'exemple illustré en opposition deux à deux symétriquement par rapport à deux axes perpendiculaires **A-A′** et **B-B′**, soit **E₁** et **E₂** d'une part, et **E₃** et **E₄**, d'autre part, par rapport à l'axe **A-A′**, et **E₁** et **E₄**, d'une part, et **E₂** et **E₃**, d'autre part, par rapport à l'axe **B-B′**. A titre d'exemple, il est montré que l'axe **A-A′** est perpendiculaire aux axes **x-x′** des branches **V** lesquelles sont parallèles entre elles.

Les ensembles **E₁** et **E₄** sont, en outre, liés par une transmission de commande **60** incluant une motorisation **61** appropriée pour commander simultanément les secteurs **30** en déplacement synchrone inverse. Une telle commande **60** est, par exemple, constituée par un vérin linéaire à double effet reliant directement les articulations **40** des secteurs **30**. De cette manière, quand le secteur **30** de l'ensemble **E₁** est commandé en fermeture, le secteur **30** de l'ensemble **E₄** est commandé en effacement, chacun des secteurs agissant par la biellete **34** sur la position concomittante de l'aiguille **32** correspondante.

Les ensembles **E₂** et **E₃** sont également liés par une transmission de commande **60** incluant aussi une motorisation **61**. Dans un mode de réalisation, cette commande **60** agit en sens inverse de la première, de telle façon que le secteur **30** de l'ensemble **E₂** se trouve en effacement lorsque le secteur **30** de l'ensemble **E₁** est en fermeture et qu'il en soit inversement de même pour le secteur **30** de l'ensemble **E₃** par rapport au secteur **30** de l'ensemble **E₄** comme illustré par la **fig. 10**.

Selon une autre disposition, les secteurs **30** des ensembles **E₁**, **E₄**, d'une part, et **E₂**, **E₃**, d'autre part, coopèrent avec des tronçons **17₂** communs rapportés sur le plateau en vis-à-vis et de part et d'autre de l'axe **A-A′** à une distance telle que la largeur du tronçon commun **TC** de voie soit identique à celle utile des branches **Va** et **Vb**.

Le module **13** offre les possibilités de circulation suivantes.

Dans l'état selon les **fig. 1** et **11**, un chariot **5** circulant sur la branche **Va** dans le sens de la flèche **f₁** aborde le segment **SIa** puis l'ensemble **E₁** qui le dirige vers le tronc commun **TC** dans le sens de la flèche **f₂**. Le fonctionnement interactif est le même que celui décrit en référence aux **fig. 2** et **8**. Au cours de cette progression, le chariot **5** est pris en charge par le secteur **30** pour ensuite engager simultanément les tronçons **17₂**. Le chariot **5** est alors pris en charge par l'ensemble **E₃** qui en assure le guidage dans le sens de la flèche **f₃** pour emprunter le segment de voie intermédiaire **SIb** le conduisant sur la branche **V′b**.

Un fonctionnement identique peut intervenir dans le cas de circulation inverse d'un chariot **5** se présentant au module **13** à partir de la branche **V′b**.

Pour dériver un chariot **5** circulant sur la branche **Vb** en direction de la branche **V′a**, il suffit d'alimenter les commandes **60** pour fermer les secteurs **30** des ensembles **E₄** et **E₂** et ouvrir simultanément les secteurs **30** des ensembles **E₁** et **E₃**. Un tel état permet également la dérivation d'un chariot **5** circulant sur la branche **V′a** en direction de la branche **Vb**.

Il doit être considéré que les commandes **60** peuvent aussi faire l'objet d'un actionnement sélectif individuel. De cette manière, il devient possible de placer les secteurs **30** des ensembles **E₁** et **E₂**, par exemple, en état d'effacement, pour établir, par le segment intermédiaire **SIa**, la continuité entre les branches **Va** et **V′a**. Dans un tel état, le tronçon commun **TC** est neutralisé. Indépendamment ou concomitamment, les secteurs **30** des ensembles **E₃** et **E₄** peuvent rester en position fermée ou effacée selon la mise en ou hors service indépendante des branches **Vb** et **V′b**.

Il doit être considéré que le module **13** est, dans tous les cas, réalisé de manière que la longueur du tronçon commun **TC** corresponde au moins à la longueur d'un chariot **5**. De cette manière, le tronçon **TC** peut être utilisé en tant que passage de communication ou de dérivation entre deux voies principales et/ou en tant que tronçon de garage ou d'attente de l'état libre de la branche dans laquelle un chariot **5** doit être engagé. Pour une telle utilisation, il peut être avantageux de doter le tronçon commun **TC** de deux arrêts ou barrages d'extrémité, escamotables et susceptibles d'être programmés ou commandés à distance pour contenir un ou plusieurs chariots en position d'attente.

Dans un second mode de réalisation, il est possible de constituer le module **13** à partir de trois ensembles, tels que **E₁**, **E₃** et **E₄** en l'absence, par exemple, de la branche **V′a**. Le module **13** permet alors la circulation d'un chariot **5** de la branche **Vb à** **V′b** ou inversement et de la branche **Va à V′b** ou inversement, par un actionnement approprié programmé ou non des commandes **60**.

L'invention n'est pas limitée aux exemples décrits et représentés, car diverses modifications peuvent y être apportées sans sortir de son cadre.

## Revendications

1. Machine de transfert libre du type comprenant :
- une voie de circulation (**I**) :
. établie en relation avec des postes d'intervention (**P**),
. constituée par deux rails (**R₁**, **R₂**) délimitant des surfaces de roulement (**1**) et des surfaces de guidage verticales (**2**),
. comportant au moins deux segments (**S₁**, **S₂**) de voies rectilignes faisant entre-eux un angle (α) donné et, entre ces segments, un module (**13**) d'orientation des chariots comprenant un plateau de roulement (**14**) s'étendant dans le plan des surfaces de roulement,
- et des chariots roulants (**5**) indépendants, portés, guidés et entraînés le long de la voie (**I**) pour transférer de poste en poste des charges qu'ils supportent et comportant chacun :
. des roues porteuses (**8**) coopérant avec les surfaces de roulement (**1**),
. et des galets de guidage (**7**) latéraux coopérant avec les surfaces de guidage (**2**).
caractérisée en ce que le module d'orientation (**13**) des chariots comporte au moins une glissière latérale de guidage (**16**) située du côté intérieur par rapport à la voie et composée de deux tronçons (**17₁**, **17₂**) rectilignes de longueur au moins égale à la demi-longueur des chariots et alignés avec les surfaces de guidage verticales latérales (**2**) homologues de l'un des rails des deux segments de voie, lesdits tronçons étant réunis par un tronçon courbe (**18**) sensiblement centré sur un centre (**C**) situé du côté intérieur à ladite glissière par rapport à la voie,
et en ce que chaque chariot comporte au moins un groupe latéral (**25**) de galets de pivotement situé sur l'axe transversal médian (**z**)du chariot et destiné à coopérer avec la glissière latérale de guidage (**16**), afin d'assurer le guidage du chariot.

2. Machine de transfert selon la revendication 1, caractérisée en ce que chaque chariot comporte un groupe latéral de galets de pivotement sur chaque côté latéral.

3. Machine de transfert selon la revendication 1 ou 2, caractérisée en ce que chaque groupe latéral (**25**) de galets de pivotement comprend :
- un galet de délestage (**26**) dont l'axe de rotation horizontal est situé sur l'axe géométrique transversal médian (**z**) du chariot (**5**),
- et de part et d'autre et à égale distance de ce galet de délestage, deux galets suiveurs (**27**), d'axes de rotation verticaux, faisant saillie latéralement d'une même mesure que les galets de guidage (**7**).

4. Machine de transfert selon la revendication 3, caractérisée en ce que les galets suiveurs (**27**) sont situés à un niveau inférieur à celui des galets de guidage (**7**) par rapport au dessus du chariot et en ce que les galets de guidage sont situés à un niveau supérieur à la glissière (**16**).

5. Machine de transfert selon la revendication 1, caractérisée en ce que la glissière latérale de guidage (**16**) est constituée par un profil à section droite transversale en "**U**" définissant, par la surface interne de son fond (**19**) et de ses ailes (**20, 21**), des faces de roulement respectivement pour le galet de délestage (**26**) et pour les galets suiveurs (**27**).

6. Machine de transfert selon la revendication 1 ou 5, caractérisée en ce que le troncon courbe (**18**) de la glissière latérale de guidage (**16**) est ménagé de part et d'autre de l'axe bissecteur (**y**) de l'angle (β) défini entre les rails des deux segments de voie de circulation qu'il réunit.

7. Machine de transfert selon la revendication 1, 5 ou 6, caractérisée en ce que le troncon courbe (**18**) de la glissière latérale (**16**) est exécuté pour que son fond (**19**) comporte une partie centrale (**22**) surélevée, raccordée par deux rampes inclinées (**23**) à deux parties extrêmes situées dans le plan des fonds des tronçons rectilignes (**17₁, 17₂**).

8. Machine de transfert selon la revendication 1, 5, 6 ou 7, caractérisée en ce que le tronçon courbe (**18**) est défini par deux courbes sensiblement paraboliques se développant chacune dans le prolongement du troncon rectiligne correspondant (**17**) et se raccordant entre elles sur l'axe géométrique (**y**) bissecteur de l'angle (β) défini entre les rails des segments de voie de circulation.

9. Machine de transfert selon la revendication 1, caractérisée en ce que le module d'orientation (**13**) assume une fonction d'aiguillage entre au moins trois segments de voie.

10. Machine de transfert selon la revendication 9, caractérisée en ce que le module d'orientation et d'aiguillage comprend :
- une glissière latérale de guidage (**16**) composée de deux tronçons rectilignes (**17₁, 17₂**) alignés avec les rails des segments rectilignes de voie de circulation et d'un troncon courbe (**30**) segmenté mobile apte à occuper une position de raccordement des deux tronçons ou une position d'effacement par rapport au troncon amont en considération du sens de circulation des chariots,
- et une aiguille (**32**) portée par le plateau de roulement (**14**), liée en déplacement au tronçon courbe segmenté (**18**) et apte à être alignée ou effacée par rapport au rail (**R**) du segment (**S**) amont de la voie, situé à l'extérieur par rapport au centre de courbure (**C**) de la glissière latérale de guidage (**16**).

11. Machine de transfert selon la revendication 10, caractérisée en ce que le tronçon courbe segmenté (**30**) et l'aiguille (**32**) sont articulés sur le plateau par des pivots (**31, 33**) situés en aval par rapport au sens de circulation des chariots et sont attelés, sous le plateau, par une biellette (**34**) de conjugaison actionnée par un organe moteur (**38**).

12. Machine de transfert selon la revendication 10 ou 11, caractérisée en ce que l'aiguille (**32**) est disposée entre le rail extérieur (**R**) d'un segment (**S**) de voie amont et le rail extérieur (**R**) d'un segment de voie (**S**) aval aligné avec ledit segment amont.

13. Machine de transfert selon la revendication 10, 11 ou 12, caractérisée en ce que l'aiguille (**32**) est constituée par un segment de profil à section droite transversale en "**U**" apte à coopérer avec le groupe latéral (**25**) de galets correspondant d'un chariot.

14. Machine de transfert selon la revendication 11, caractérisée en ce que le tronçon courbe segmenté (**30**) et l'aiguille (**32**) sont attelés à la biellette (**34**) par des axes (**35, 37**) traversant des lumières oblongues (**36, 41**) ménagées dans le plateau.

15. Machine de transfert selon la revendication 10 ou 11, caractérisée en ce que le tronçon courbe segmenté (**30**) est délimité, sur sa partie transversale orientée vers le tronçon rectiligne amont, par un bord incliné d'une même valeur angulaire qu'un bord complémentaire présenté par ledit troncon.

16. Machine de transfert selon la revendication 9, caractérisée en ce que :
- la voie de circulation (**V**) définit des branches (**Va-Vb**),
- le module (**13**) est interposé entre les branches (**Va-Vb**) et comprend un plateau (**14**) portant au moins trois ensembles (**E**) dont les secteurs (**30**) et aiguilles (**32**) sont liés par des commandes d'actionnement (**60**) et qui délimitent entre eux deux segments de voies intermédiaires (**SIa** et **SIb**) interposés dans les branches (**Va** et **Vb**) et un tronçon commun (**TC**) de longueur au moins égale à celle d'un chariot (**5**) et constituant une voie de communication entre les segments intermédiaires.

17. Machine de transfert libre selon la revendication 16, caractérisée en ce que le module (**13**) est composé de quatre ensembles (**E₁ à E₄**).

18. Machine de transfert libre selon la revendication 17, caractérisée en ce que les ensembles sont disposés en opposition symétriquement deux à deux par rapport à deux axes de référence (**A-A'** et **B-B'**) dont l'un correspond à l'axe longitudinal du troncon (**TC**).

19. Machine de transfert libre selon la revendication 17 ou 18, caractérisée en ce que les ensembles sont disposés pour délimiter entre eux le tronc commun (**TC**) et pour définir, avec les aiguilles (**32**), des segments intermédiaires (**SIa** et **SIb**) interposés entre des branches (**Va-V'a**) et (**Vb-V'b**) constitutives des voies (**V**).

20. Machine de transfert libre selon l'une des revendications 17 à 19, caractérisée en ce que les deux ensembles disposés d'un même côté de l'axe (**A-A'**) longitudinal du tronçon commun (**TC**) coopèrent par leurs tronçons courbes et mobiles (**30**) avec un tronçon (**17₂**) commun.

21. Machine de transfert libre selon la revendication 16 ou 20, caractérisée en ce que les secteurs (**30**) et aiguilles (**32**) des ensembles disposés d'un même côté de l'axe longitudinal du troncon commun (**TC**) sont liés par une même commande (**60**) assurant leur actionnement simultané inverse.

22. Machine de transfert libre selon la revendication 21 caractérisée en ce que les commandes (**60**) des deux paires d'ensembles disposés respectivement de part et d'autre de l'axe longitudinal (**A-A'**) du tronçon commun (**TC**) assurent un fonctionnement inverse des secteurs (**30**) et aiguilles (**32**) d'une paire à l'autre.

## Claims

1. Free transfer machine of the type comprising:
- a circulation trackway (I):
. established in relation with work stations (P),
. constituted by two rails (R₁, R₂) defining vertical guiding surfaces (1) and rolling surfaces (2),
. comprising at least two rectilinear trackway segments (S₁, S₂) forming therebetween a given angle (α) and between said segments, a module (13) for orientation of the carriages comprising a rolling plate (14) extending in the plane of the rolling surfaces,
- and independent rolling carriages (5) which are borne, guided and driven along the trackway (I) in order to transfer from station to station loads that they support and each comprising:
. bearing wheels (8) cooperating with the rolling surfaces (1),
. and lateral guiding rollers (7) cooperating with the guiding surfaces (2) characterized in that the module (13) for orientation of the carriages comprises at least one lateral guiding slideway (16) located on the inside with respect to the trackway and composed of two rectilinear sections(17₁, 17₂) of length at least equal to the half-length of the carriages and aligned with the lateral, vertical guiding surfaces (2) homologue of one of the rails of the two segments of trackway, said sections being joined by a curved section (18) substantially centered on a centre (C) located on the inside of said slideway with respect to the trackway,
and in that each carriage comprises at least one lateral group (25) of pivoting rollers located on the median transverse axis (z) of the carriage and adapted to cooperate with the lateral guiding slideway (16), in order to ensure guiding of the carriage.

2. Transfer machine according to claim 1, characterized in that each carriage comprises a lateral group of pivoting rollers on each lateral side.

3. Transfer machine according to claim 1 or 2, characterized in that each lateral group (25) of pivoting rollers comprises:
- a relief roller (26) whose horizontal axis of rotation is located on the median transverse geometrical axis (z) of the carriage (5),
- and on either side of and at equal distance from this relief roller, two tracker rollers (27) of vertical axes of rotation, projecting laterally by the same amount as the guiding rollers (7).

4. Transfer machine according to claim 3, characterized in that the tracker rollers (27) are located at the level lower than that of the guiding rollers (7) with respect to the top of the carriage and in that the guiding rollers are located at a level higher than the slideway (16).

5. Transfer machine acording to claim 1, characterized in that the lateral guiding slideway (16) is constituted by a U-section defining, by the inner surface of its bottom (19) and its sides (20, 21) rolling faces respectively for the relief roller (26) and for the tracker rollers (27).

6. Transfer machine according to claim 1 or 5, characterized in that the curved section (18) of the lateral guiding slideway (16) is arranged on either side of the bisecting axis (y) of the angle (β) defined between the rails of the two segments of circulation trackway that it joins.

7. Transfer machine according to claim 1, 5 or 6, characterized in that the curved section (18) of the lateral slideway (16) is made so that its bottom (19) comprises an elevated central part (22), connected by two inclined ramps (23) to two end parts located in the plane of the bottoms of the rectilinear sections (17₁, 17₂).

8. Transfer machine according to claim 1, 5, 6 or 7, characterized in that the curved section (18) is defined by two substantially parabolic curves each developing in the extension of the corresponding rectilinear section (17) and joining together on the geometrical axis (y) bisecting the angle (β) defined between the rails of the segments of circulation trackway.

9. Transfer machine according to claim 1, characterized in that the orientation module (13) performs a function of switching between at least three segments of trackway.

10. Transfer machine according to claim 9, characterized in that the orientation and switching module comprises:
- a lateral guiding slideway (16) composed of two rectilinear sections (17₁, 17₂) aligned with the rails of the rectilinear segments of circulation trackway and of a mobile segmented curved section (30) adapted to occupy a position of connection of the two sections or a position of retraction with respect to the upstream section considering the direction of circulation of the carriages,
- and a point (32) borne by the rolling plate (14), connected in displacement to the segmented curved station (18) and adapted to be aligned or retracted with respect to the rail (R) of the upstream segment (S) of the trackway, located outside with respect to the centre of curvature (c) of the lateral guiding slideway (16).

11. Transfer machine according to claim 10, characterized in that the segmented curved section (30) and the point (32) are articulated on the plate by pivots (31, 33) located downstream with respect to the moving direction of the carriages and are coupled, under the plate, by a small connecting rod (34) actuated by a driving member (38).

12. Transfer machine according to claim 10 or 11, characterized in that the point (32) is disposed between the outer rail (R) of an upstream segment (S) of trackway and the outer rail (R) of a downstream segment (S) of trackway aligned with said upstream segment.

13. Transfer machine according to claim 10, 11 or 12, characterized in that the point (32) is constituted by a segment of "U" cross-section adapted to cooperate with the lateral group (25) of rollers corresponding to a carriage.

14. Transfer machine according to claim 11, characterized in that the segmented curved section (30) and the points (32) are coupled to the connecting rod (34) by pins (35,37) traversing oblong slots (36,41) made in the plate.

15. Transfer machine according to claim 10 or 11, characterized in that the segmented curved section (30) is defined, on its transverse part oriented towards the upstream rectilinear section, by an inclined edge of the same angular value as a complementary edge presented by said section.

16. Transfer machine according to claim 9, characterized in that:
- the circulation trackway (V) defines branches (Va-Vb)
- the module (13) is interposed between the branches (Va-Vb) and comprises a plate (14) bearing at least three assemblies (E) of which the sectors (30) and points (32) are connected by actuation controls (60) and which define therebetween two segments of intermediate trackways (SIa and SIb) interposed in the branches (Va and Vb) and a common section (TC) of length at least equal to that of a carriage (5) and constituting a trackway for communication between the intermediate segments.

17. Free transfer machine according to claim 16, characterized in that the module (13) is composed of four assemblies (E₁ to E₄).

18. Free transfer machine according to claim 17, characterized in that the assemblies are disposed in opposition symmetrically two by two with respect to two reference axes (A-A' and B-B') of which one corresponds to the longitudinal axis of the section (TC).

19. Free transfer machine according to claim 17 or 18, characterized in that the assemblies are disposed so as to define therebetween the common section (TC) and to define, with the points (32), intermediate segments (SIa and SIb) interposed between branches (Va-V'a) and Vb-Vb) constituting the trackways (V).

20. Free transfer machine according to one of claims 17 to 19, characterized in that the two assemblies disposed on the same side of the longitudinal axis (A-A') of the common section (TC) cooperate by their curved and mobile sections (30) with a common section (17₂).

21. Free transfer machine according to claim 16 or 20, characterized in that the sectors (30) and points (32) of the assemblies disposed on the same side of the longitudinal axis of the common section (TC) are connected by the same control (60) ensuring their simultaneous reverse actuation.

22. Free transfer machine according to claim 21, characterized in that the controls (60) of the two pairs of assemblies disposed respectively on either side of the longitudinal axis (A-A') of the common section (TC) ensure a reverse functioning of the sectors (30) and points (32) from one pair to the other.

## Patentansprüche

1. Transfermaschine vom Typ mit:
- einem Fahrweg (I), der
- in Beziehung zu Bearbeitungspunkten (P) eingerichtet ist,
- aus zwei Schienen (R₁, R₂) gebildet ist, die Fahroberflächen (1) und vertikale Führungsoberflächen (2) begrenzen,
- wenigstens zwei geradlinige Wegsegmente (S₁, S₂), die untereinander einen gegebenen Winkel (α) bilden, und zwischen diesen Segmenten ein Modul (13) zur Richtungssteuerung der Wagen mit einer sich in der Ebene der Fahroberflächen erstreckenden Fahrplatte (14) umfaßt,
- und unabhängigen Wagen (5), die entlang des Wegs (I) getragen geführt und angetrieben werden, um von ihnen getragene Ladungen von einem Bearbeitungspunkt zu einem anderen zu befördern, von denen jeder umfaßt:
- Tragräder (8), die mit den Fahroberflächen (1) zusammenwirken,
- und laterale Führungsrollen (7), die mit den Führungsoberflächen (2) zusammenwirken,
dadurch gekennzeichnet,
daß das Modul (13) zur Richtungssteuerung der Wagen wenigstens eine seitliche Führungslaufschiene (16) umfaßt, die auf der Innenseite bezüglich des Fahrwegs angeordnet ist und aus zwei geradlinigen Abschnitten (17₁, 17₂) besteht, deren Länge wenigstens gleich der halben Länge der Wagen ist, die auf die entsprechenden lateralen Führungsoberflächen (2) jeweils eines der beiden Wegsegmente ausgerichtet sind und die durch einen gekrümmten Abschnitt (18) verbunden sind, der im wesentlichen um einen Mittelpunkt (C) zentriert ist, der auf der Seite innerhalb der Laufschiene bezogen auf den Fahrweg liegt,
und daß jeder Wagen wenigstens eine laterale Gruppe (25) von Schwenkrollen umfaßt, die auf der transversalen Mittelachse des Wagens angeordnet sind und bestimmt sind, um mit der lateralen Führungsschiene (16) zusammenzuwirken, um die Führung des Wagens sicherzustellen.

2. Transfermaschine nach Anspruch 1, dadurch gekennzeichnet, daß jeder Wagen eine laterale Gruppe von Schwenkrollen an jeder Lateralseite aufweist.

3. Transfermaschine nach Anspruch 1 oder 2, dadurch gekennzeichnet, daß jede laterale Gruppe (25) von Schwenkrollen umfaßt;
- eine Entlastungsrolle (26), deren horizontale Drehachse auf der geometrischen transversalen Mittelachse (z) des Wagens (5) liegt,
- zwei Folgerrollen (27), auf beiden Seiten und im gleichen Abstand von der Entlastungsrolle, mit vertikalen Drehachsen, die lateral genauso weit überstehen wie die Führungsrollen (7).

4. Transfermaschine nach Anspruch 3, dadurch gekennzeichnet, daß die Folgerrollen (27) auf einem tieferen Niveau als die Führungsrollen (7) bezüglich der Oberseite des Wagens angeordnet sind und daß die Führungsrollen auf einem Niveau oberhalb der Laufschiene (16) angeordnet sind.

5. Transfermaschine nach Anspruch 1, dadurch gekennzeichnet, daß die laterale Führungslaufschiene (16) aus einem Profil mit U-förmigem Querschnitt besteht, das durch die Innenoberfläche seines Bodens (19) und seiner Schenkel (20, 21) Fahrflächen für die Entlastungsrolle (26) bzw. die Folgerrollen (27) definiert.

6. Transfermaschine nach Anspruch 1 oder 5, dadurch gekennzeichnet, daß der gekrümmte Abschnitt (18) der lateralen Führungslaufschiene (16) beiderseits der Winkelhalbierenden (y) des Winkels (β) angeordnet ist, der zwischen den Schienen der beiden Fahrwegsegmente definiert ist, die er verbindet.

7. Transfermaschine nach Anspruch 1, 5 oder 6, dadurch gekennzeichnet, daß der gekrümmte Abschnitt (18) der lateralen Laufschiene (16) so ausgebildet ist, daß ihr Boden (19) einen überhöhten Zentralbereich (22) aufweist, der durch zwei geneigte Rampen (23) mit zwei Endbereichen verbunden ist, die in der Ebene der Böden der geradlinigen Abschnitte (17₁, 17₂) liegen.

8. Transfermaschine nach Anspruch 1, 5, 6 oder 7, dadurch gekennzeichnet, daß der gekrümmte Abschnitt (18) durch zwei im wesentlichen parabelförmige Kurven definiert ist, die sich jeweils in Verlängerung des entsprechenden geradlinigen Stücks (17) entwickeln und miteinander auf der Winkelhalbierenden (y) des Winkels (β) zusammentreffen, der zwischen den Schienen der Fahrwegsegmente definiert ist.

9. Transfermaschine nach Anspruch 1, dadurch gekennzeichnet, daß das Richtungssteuerungsmodul (13) eine Weichenfunktion zwischen wenigstens drei Wegsegmenten hat.

10. Transfermaschine nach Anspruch 9, dadurch gekennzeichnet, daß das Richtungssteuerungs- und Weichenmodul umfaßt:
- eine laterale Führungslaufschiene (16) mit zwei auf die Schienen der geradlinigen Segmente des Fahrwegs ausgerichteten geradlinigen Abschnitten (17₁, 17₂) und einem segmentierten beweglichen gekrümmten Abschnitt (30), das geeignet ist, eine Verbindungsposition zwischen den zwei Stücken oder eine vor dem stromaufwärtigen Stück verdeckte Position je nach Fahrtrichtung der Fahrzeuge einzunehmen,
- und eine von der Fahrplatte (14) getragene Weiche (32), die in ihrer Bewegung an den segmentierten gekrümmte Abschnitt (18) gekoppelt ist und eingerichtet ist, um auf die Schiene (R) des aufwärtigen Wegsegments (S) ausgerichtet zu werden, die bezüglich des Krümmungsmittelpunkts (C) der seitlichen Führungslaufschiene (16) außerhalb liegt, oder gegen diese verschoben zu werden.

11. Transfermaschine nach Anspruch 10, dadurch gekennzeichnet, daß der segmentierte gekrümmte Abschnitt (30) und die Weiche (32) an der Platte durch Drehzapfen (31, 33) gelenkig angeordnet sind, die bezogen auf die Fahrtrichtung der Wagen stromabwärts, liegen, und daß sie unter der Platte durch eine Verbindungsstange (34) gekoppelt sind, die von einem Motororgan (38) betätigt wird.

12. Transfermaschine nach Anspruch 10 oder 11, dadurch gekennzeichnet, daß die Weiche (32) zwischen der äußeren Schiene (F) eines stromaufwärtigen Wegsegments (S) und der äußeren Schiene (R) eines auf das stromaufwärtige Segment ausgerichteten stromabwärtigen Segments (S) angeordnet ist.

13. Transfermaschine nach Anspruch 10, 11 oder 12, dadurch gekennzeichnet, daß die Weiche (32) aus einem Segment mit U-förmigem Querschnitt besteht, das eingerichtet ist, um mit der entsprechenden lateralen Rollengruppe (25) eines Wagens zusammenzuwirken.

14. Transfermaschine nach Anspruch 11, dadurch gekennzeichnet, daß der segmentierte gekrümmte Abschnitt (30) und die Weiche (32) an die Verbindungsstange (34) über Achsen (35, 37) gekoppelt sind, die in der Platte gebildete Langlöcher (36, 41) durchlaufen.

15. Transfermaschine nach Anspruch 10 oder 11, dadurch gekennzeichnet, daß der segmentierte gekrümmte Abschnitt (30) an seinem zum stromaufwärtigen geradlinigen Abschnitt orientierten Querseite durch eine Kante begrenzt ist, die unter demselben Winkel geneigt ist wie eine komplementäre Kante dieses Abschnitts.

16. Transfermaschine nach Anspruch 9, dadurch gekennzeichnet, daß:
- der Fahrweg (V) Zweige (Va-Vb) definiert,
- das Modul (13) zwischen den Zweigen (Va-Vb) angeordnet ist und eine Platte (14) umfaßt, die wenigstens drei Anordnungen (E) trägt, deren Sektoren (30) und Weichen (32) durch Betätigungssteuerungen (60) verbunden sind und die zwischeneinander intermediäre Wegsegmente (SIa und SIb), die zwischen den Zweigen (Va und B) angeordnet sind, sowie einen gemeinsamen Abschnitt (TC) begrenzen, wobei der gemeinsame Wegabschnitt (TC) eine Länge wenigstens gleich der Länge eines Wagens (5) hat und einen Verbindungsweg zwischen den intermediären Segmenten bildet.

17. Transfermaschine nach Anspruch 16, dadurch gekennzeichnet, daß das Modul (13) aus vier Anordnungen (E₁ bis E₄) zusammengesetzt ist.

18. Transfermaschine nach Anspruch 17, dadurch gekennzeichnet, daß die Anordnungen einander paarweise gegenüberliegen und symmetrisch zu zwei Bezugsachsen (A-A' und B-B') angeordnet sind, von denen eine der Längsachse des Abschnitts (TC) entspricht.

19. Transfermaschine nach Anspruch 17 oder 18, dadurch gekennzeichnet, daß die Anordnungen so angeordnet sind, daß sie zwischen sich den gemeinsamen Abschnitt (TC) begrenzen und mit den Weichen (32) intermediäre Segmente (SIa und SIb) definieren, die zwischen den die Wege (V) bildenden Zweigen (Va-V'a) und (Vb-V'b) angeordnet sind.

20. Transfermaschine nach einem der Ansprüche 17-19, dadurch gekennzeichnet, daß die zwei auf einer gleichen Seite der Längsachse (A-A') des gemeinsamen Abschnitts (TC) über ihre beweglichen gekrümmten Abschnitte (30) mit einem gemeinsamen Abschnitt (17₂) zusammenwirken.

21. Transfermaschine nach Anspruch 16 oder 20, dadurch gekennzeichnet, daß die Sektoren (30) und Weichen (32) der auf einer gleichen Seite der Längsachse des gemeinsamen Abschnitts (TC) angeordneten Anordnunen durch ein und dieselbe Steuerung (60) verbunden sind, die ihren gleichzeitigen, gegensinnigen Betrieb sicherstellt.

22. Transfermaschine nach Anspruch 21, dadurch gekennzeichnet, daß die Steuerungen (60) der zwei jeweils auf einer bzw. der anderen Seite der Längsachse (A-A') des gemeinsamen Abschnitte (TC) angeordneten Paare von Anordnungen einen Betrieb der Sektoren (30) und Weichen (32) eines Paars gegensinnig zum anderen Paar sicherstellen.
